# EUROPÄISCHE PATENTSCHRIFT

(11) **EP 1 855 975 B1**
(45) Veröffentlichungstag und Bekanntmachung des Hinweises auf die Patenterteilung: **02.05.2012**
(21) Anmeldenummer: 06723290.0
(22) Anmeldetag: 08.03.2006
(51) Int. Cl.: B65H 55/04

(54) **VERFAHREN ZUM BEWICKELN EINER SPULE MIT STRANGFÖRMIGEN WICKELGUT**
METHOD FOR WINDING A FILAMENTARY MATERIAL ONTO A SPOOL
PROCEDE D'ENROULEMENT D'UN MATERIAU FILIFORME SUR UNE BOBINE

(30) Priorität: 10.03.2005 DE 102005011022
(43) Veröffentlichungstag der Anmeldung: 21.11.2007
(73) Patentinhaber: Häfner & Krullmann GmbH, D-33818 Leopoldshöhe (DE)
(72) Erfinder: HÄFNER, Manfred, 33818 Leopoldshöhe (DE)
(74) Vertreter: Steinmeister, Helmut
(86) Internationale Anmeldenummer: PCT/EP2006/002136
(87) Internationale Veröffentlichungsnummer: WO 2006/094788

(56) Entgegenhaltungen:
- EP-A- 0 241 964
- EP-A- 0 672 016
- BE-A3- 1 000 634
- DE-A1- 4 001 250
- DE-C2- 3 844 964
- US-A- 1 819 337
- US-A- 3 176 932
- US-A- 4 580 399
- US-A- 4 725 010

## Beschreibung

Die Erfindung betrifft ein Verfahren zum Bewickeln einer Spule mit strangförmigem Wickelgut, welche Spule aus zwei konisch zu einer mittleren Radialebene zusammenlaufenden Spulenhälften mit zwei Flanschscheiben an den äußeren Enden besteht, wobei beim Wickelvorgang die Spule um ihre Mittelachse gedreht wird und das Wickelgut mit Hilfe einer über die Länge der Spule verfahrbaren Führung zugeführt wird.

Verfahren zum Bewickeln von Spulen mit einem strangförmigen Wickelgut sind in vielfacher Form bekannt. Als Beispiel kann die DE 38 44 964 C2 genannt werden, die weitere Nachweise zum Stand der Technik enthält, etwa die EP 29 971 A1 oder die EP 241 961 A2. Erwähnenswert ist im vorliegenden Zusammenhang auch die EP 672 016 B2. Diese letztgenannte Schrift beschreibt eine Spule mit einem konischen Wickelkern und zwei Flanschscheiben an den Enden. Wenigstens die Flanschscheibe auf der Seite kleineren Durchmessers ist von dem Wickelkern abnehmbar.

Im weiteren Sinne relevant ist auch die BE-A3-1 000 634. Diese Druckschrift zeigt einen Spulenkörper mit flacher unterer Scheibe und konisch nach oben aufsteigendem oberen Deckstück, bei dem zwischen der ebenen unteren Scheibe und dem konischen oberen Deckstück eine Wicklung aufgebaut wird. Die Wicklung erhält eine sich nach oben verjüngende konische Form.

Aus praktischen Gründen müssen bei der Gestaltung von Spulen der genannten Art sowie des zugehörigen Wickelverfahrens einige Anforderungen berücksichtigt werden, die sich vor allem beim Abwickeln des Wickelgutes an der Verarbeitungsstelle ergeben. So können z.B. die Spulen bei der Entnahme des Wickelgutes stehend anbeordnet, und das Wickelgut wird nach oben abgezogen. Die Spule dreht sich dabei nicht. Dabei wird das Wickelgut zunächst durch den oberen Flansch umgelenkt und zum Bereich der verlängerten Mittelachse geführt und hier über eine Führungseinrichtung geleitet, über die das Wickelgut abgezogen werden kann. Aufgrund der Tatsache, dass das Wikkelgut durch den oberen Flansch umgelenkt werden muß, kann es zu starker Reibung und ggf. zur Beschädigung des Wickelgutes bis hin zum Zerreißen kommen. Daher wird angestrebt, dass der Wickelkern im oberen Bereich einen möglichst großen Durchmesser aufweist, der eine weniger scharfe Umlenkung des Wickelgutes beim Abziehen ermöglicht. Hier gilt die Regel, dass das Verhältnis von Flanschdurchmesser zur Kerndurchmesser nicht über 2:1 liegen darf.

Dem gegenüber steht der Wunsch nach einem großen Wickelvolumen, das durch einen möglichst kleinen Kerndurchmesser erreicht werden kann.

Ferner muß gewährleistet sein, dass der Vorgang des Abziehens des Wickelgutes unterbrochen werden kann, ohne dass die Gefahr besteht, dass das verbliebene Wickelgut auf dem Wickelkern nach unten herabrutscht. Dies könnte beispielsweise bei einem nach unten konisch zusammenlaufenden Wickelkern geschehen, der andererseits die Forderung erfüllen könnte, am oberen Ende einen Bereich großen Durchmessers vorzusehen. Die zuvor genannte EP 672 016 B2 schlägt daher ein Wickelverfahren vor, bei dem zwar ein stehender, nach unten konisch zusammenlaufender Wickelkern verwendet wird, das Wickelgut dagegen in entgegengesetzter Kegelform in von unten nach oben aufsteigenden Lagen abgelegt wird.

Damit werden die beiden zuvor genannten Anforderungen erfüllt, indem am oberen Ende des Wickelkerns ein große Durchmesser vorliegt und die Reibung bei der Umlenkung des Wickelgutes daher akzeptabel ist, während andererseits ein Herabrutschen des Wickelgutes beim Unterbrechen des Abzugsvorganges vermieden wird. Spulen der beschriebenen Art bieten auch die Möglichkeit, nach dem Entfernen des Flansches an der Seite kleineren Durchmessers die Spulen platzsparend zu stapeln, wenn sie leer transportiert und gelagert werden. Spulen dieser Art haben jedoch einige Nachteile, die sich beispielsweise aus der axialen Asymmetrie ergeben oder daraus, dass bei der Herstellung aus Kunststoff Werkzeuge beträchtlicher Größe notwendig sind. Ferner sind immer zwei verschiedene Teile notwendig, aus denen eine Spule besteht, und damit auch zwei Spritzgußwerkzeuge, wenn die Teile aus Kunststoff hergestellt werden. Es müssen auch immer zwei verschiedene Teile für eine Spule vorrätig sein. Aus diesen Gründen werden vielfach Spulen bevorzugt, die aus zwei gegenläufig zur Mitte zusammenlaufenden Spulenhälften oder Spulenteilen bestehen, die der vorliegenden Erfindung zugrunde liegen. Derartige Spulen, wie z.B. aus derDE 4001250 A1 bekannt, können in einer mittleren Radialebene geteilt werden, und die dadurch entstehenden Spulenteile sind gleich und miteinander stapelbar.

Der Erfindung liegt die Aufgabe zugrunde, ein Verfahren zum Bewickeln einer Spule zu schaffen, deren Wickelkern als ein zu einer radialen Mittelebene eingezogener Doppelkonus ausgebildet ist, bei dem die einzelnen Wicklungen des Wicklungsgutes weder nach unten abrutschen, noch beim Abziehen des Wikkelgutes nach oben eine zu scharfe Umlenkung am Rand des oberen Flansches erleiden, sofern das Gebinde auf einem der Flansche, mithin mit der Drehachse vertikal stehen soll.

Zur Lösung dieser Aufgabe ist das erfindungsgemäße Verfahren dadurch gekennzeichnet, dass das Wickelgut in Lagen im wesentlichen parallel zur unteren Konusfläche zunächst bis jeweils gegen die obere Konusfläche und die Innenfläche der unteren Flanschscheibe gewickelt wird und dass die Wickellagen im weiteren Verlauf jeweils in einer den Umgang der beiden Flansscheiben verbindenden Zylinderfläche, andererseits an der Innenfläche der oberen Flanschscheibe beendet werden.

Nach außen hin werden die Wickel-Lagen jeweils abgebrochen und ggf. zum Ausgang zurückgeführt, wenn die Zylinderfläche erreicht ist, die die beiden Flanschscheiben verbindet.

Eine erfindungsgemäß verwendete Spule hat eine ganze Reihe von Vorteilen. Aufgrund der zu der radialen Mittelebene einknickenden Mantellinie lassen sich die Vorgaben, die bei einer stehenden Entnahme durch Abzug von oben zu berücksichtigen sind, mit relativ einfacher Wickeltechnik erfüllen. Besondere Vorteile ergeben sich, wenn es sich um eine Spule handelt, die in der radialen Mittelebene in zwei identische Hälften geteilt ist, die auseinander gestapelt werden können. Bei derart geteilten Spulen ist der entstehende Stapel von den Abmessungen relativ gering und entsprechend handlich, und es ist auch zu berücksichtigen, dass die benötigten Spritzgußformen für die relativ kleinen Spulenhälften gemäß der vorliegenden Erfindung mit geringeren Kosten hergestellt werden können und den Werkzeug-Aufwand insgesamt reduzieren.

Im folgenden wird ein bevorzugtes Ausführungsbeispiel anhand der beigefügten Zeichnung näher erläutert.
- Fig. 1.: ist eine schematische Darstellung einer Spule zur Erläuterung einer ersten Ausführungsform eines erfindungsgemäßeen Wickelverfahrens.

In Fig. 1 wird eine Spule veranschaulicht, die zwei zu einer mittleren Radialebene 10 zusammenlaufende, konische Spulenhälften 12,14 umfaßt, die nach außen kegelstumpfförmig auseinanderlaufen und durch Flanschscheiben 16,18 abgeschlossen sind.

Bei der Ausführungsform gemäß Fig. 1 werden die einzelnen Lagen der Wicklung zunächst hin- und hergehend auf den unteren Wickelkernteil aufgetragen. Diese Lagen erstrecken sich jeweils zwischen der Innenfläche der unteren Flanschscheibe 18 und der Umfangsfläche des oberen Wickelkernteils 12, wie es in Fig. 1 veranschaulicht ist. Die einzelnen Lagen enden im weiteren Verlauf in einer äußeren, zylindrischen Mantelfläche 20, die die beiden Flanschscheiben 16 und 18 im wesentlichen in deren Umfangsbereich verbindet, und andererseits an der Innenfläche der oberen Flanschscheibe 16. In jedem Falle werden die einzelnen Lagen ständig hin- und hergehend abgelegt. Diese Ausführungsform ist verhältnismäßig einfach.

Für die vorliegende Erfindung ist es unerheblich, ob die beiden konischen Spulenteile im Bereich der mittleren Radialebene 10 fest oder lösbar miteinander verbunden sind.

## Patentansprüche

1. Verfahren zum Bewickeln einer Spule mit strangförmigem Wickelgut, welche Spule aus zwei konisch zu einer mittleren Radialebene (10) zusammenlaufenden Spulenhälften (12, 14) mit zwei Flanschscheiben (16, 18) an den äußeren Enden besteht, wobei beim Wickelvorgang die Spule um ihre Mittelachse gedreht wird und das Wickelgut mit Hilfe einer über die Länge der Spule verfahrbaren Führung zugeführt wird, **dadurch gekennzeichnet, dass** das Wickelgut in Lagen im wesentlichen parallel zur unteren Konusfläche zunächst bis jeweils gegen die obere Konusfläche und die Innenfläche der unteren Flanschscheibe gewickelt wird und dass die Wickellagen im weiteren Verlauf jeweils in einer den Umfang der beiden Flanschscheiben verbindenden Zylinderfläche, andererseits an der Innenfläche der oberen Flanschscheibe beendet werden.

## Claims

1. Method for winding a filamentary material onto a spool, said spool comprising two spool halves (12,14) converging conically towards an intermediate radial plane (10) and further comprising two flange discs (16,18) at their outer ends, wherein in the winding process, said spool is rotated around its central axis and the filamentary material is feeded by means of a guidance that can be moved along the length of the spool, **characterized in that** said filamentary material is wound in layers parallel to the lower conical surface first towards the upper conical surface and the inner surface of the lower flange disk, and afterwards the winding layers run between a cylindrical surface connecting the circumference of the flange disks and the inner surface of the upper flange disk.

## Revendications

1. Procédé pour enrouler un matériau à enrouler filiforme sur une bobine, laquelle bobine est constituée de deux moitiés de bobine (12, 14) convergeant de manière conique vers un plan radial central (10) avec deux disques à rebord (16, 18) sur les extrémités extérieures, dans lequel au cours du processus d'enroulement, la bobine tourne autour de son axe central et le matériau à enrouler est acheminé à l'aide d'un guide pouvant être déplacé sur la longueur de la bobine, **caractérisé en ce que** le matériau à enrouler est enroulé en couches sensiblement parallèles à la surface conique inférieure tout d'abord chacune jusque contre la surface conique supérieure et la surface intérieure du disque à rebord inférieur, et **en ce que** les couches d'enroulement se terminent chacune dans une surface cylindrique reliant la circonférence des deux disques à rebord d'une part, et sur la surface intérieure du disque à rebord supérieur d'autre part.
